# EUROPÄISCHE PATENTANMELDUNG

(11) **EP 4 763 659 A1**
(43) Veröffentlichungstag der Anmeldung: **24.06.2026**
(21) Anmeldenummer: 25204813.7
(22) Anmeldetag: 26.09.2025
(51) Int. Cl.: B61G 3/16, B61G 7/00

(54) **STIRNPLATTE FÜR EINEN KUPPLUNGSKOPF EINER SCHIENENFAHRZEUGKUPPLUNG, INSBESONDERE AUTOMATISCHEN ZUGKUPPLUNG**

(30) Priorität: 20.12.2024 DE 102024139242
(71) Anmelder: Voith Patent GmbH, 89522 Heidenheim (DE)
(72) Erfinder: Schuhmacher, Andreas, 89233 Neu-Ulm (DE)
(74) Vertreter: Voith Patent GmbH - Patentabteilung

(57) **Zusammenfassung**

Die Erfindung betrifft eine Stirnplatte (10) für einen Kupplungskopf mit Kupplungselementen, umfassend einen Kupplungsvorsprung (1), der in eine Frontrichtung von der Stirnplatte (10) hervorsteht, und eine Kupplungsöffnung (6) zur Aufnahme eines Kupplungsvorsprungs von gegengleichen Kupplungselementen einer kompatiblen Stirnplatte, wobei die Stirnplatte (10) eine stirnseitige Kontaktfläche (7) zur Aufnahme von Druckkräften beim Ankuppeln der kompatiblen Stirnplatte aufweist. Die stirnseitige Kontaktfläche (7) ist mit wenigstens einer außerhalb der Kupplungselemente positionierten zumindest abschnittsweise randoffenen Aussparung (3) versehen.

## Beschreibung

Die vorliegende Erfindung betrifft eine Stirnplatte für einen Kupplungskopf einer Schienenfahrzeugkupplung, insbesondere einer automatischen Zugskupplung, vorzugsweise Güterwagenkupplung sowie einen Kupplungskopf für eine Schienenfahrzeugkupplung und eine Schienenfahrzeugkupplung, insbesondere automatische Zugkupplung mit einer solchen Stirnplatte.

Für den Winterbetrieb von Schienenfahrzeugen mit automatischen Zugkupplungen mit Trichter/Kegel-Kupplungsprofil und einem als Drehverschluss mit Hakenplatte und Kuppelösen ausgebildeten Kupplungsverschluss ist es zum Aufrechterhalten eines ungestörten Kuppelbetriebs notwendig, diese weitestgehend frei von Schnee und Eis zu halten. Insbesondere können an der Stirnplatte des Kupplungskopfes anhaftende Eis- und Schneeanhäufungen ein ordnungsgemäßes Kuppeln des Kupplungskopfes blockieren. Die Stirnplatten von Kupplungsköpfen weisen die Kupplungselemente umschließende senkrechte stirnseitige Kontaktflächen auf, welche die Druckkräfte zwischen den Stirnplatten miteinander gekuppelter Kupplungsköpfe übertragen. Wenn nun Schnee- oder Eisanhäufungen an diesen Kontaktflächen anhaften, so können die Stirnplatten und damit die Kupplungsköpfe nicht weit genug gegeneinander geschoben werden, um die Kupplungselemente beider Schienenfahrzeugkupplungsköpfe miteinander zu kuppeln.

Herkömmlich müssen daher entsprechende Eis- und Schneeanhäufungen manuell von den Stirnplatten entfernt werden. Im Bereich von Personenwagen von Schienenfahrzeugen oder auch bei Triebfahrzeugen kann auch eine elektrische Heizung der Stirnplatten vorgesehen, um die Eis- und Schneeanhäufungen abzutauen, was jedoch zusätzlicher Maßnahmen bedarf und daher auch mit höheren Kosten einhergeht.

Derartige Schienenfahrzeugkupplungsköpfe mit elektrisch beheizbaren Stirnplatten sind in den Druckschriften EP 1 805 073 B1, EP 1 632 414 B1 und EP 1 293 409 A1 offenbart.

Bei Fracht- bzw. Güterwagenkupplungen, wie sie die vorliegende Erfindung insbesondere betrifft, steht jedoch keine elektrische Energie für entsprechende elektrische Heizvorrichtungen zur Verfügung, sodass hier in der Praxis nach wie vor die manuelle Entfernung der Eis- und Schneeanhäufungen erforderlich ist.

Eine Lösung vollkommen frei von einer integrierten Heizung ist in WO 2019/101552 A1 beschrieben. Diese offenbart dabei eine Stirnplatte mit einer stirnseitigen Kontaktfläche, die mit wenigstens einer außerhalb der Kupplungselemente positionierten, zumindest abschnittsweise randoffenen Aussparung versehen ist. D.h. es kann eine einzige zusammenhängende Aussparung vorgesehen sein, welche zumindest abschnittsweise randoffen ist oder aber es können zwei oder mehrere einzelne zumindest abschnittsweise randoffene Aussparungen vorgesehen sein. Diese randoffene Aussparung bewirkt beim Kuppelvorgang, wenn sich die beiden Stirnplatten miteinander zu kuppelnder Schienenfahrzeugkupplungsköpfe aufeinander zu bewegen, dass zwischen den Stirnplatten eingeschlossener und beim Kuppelvorgang abgestreifter oder zusammengedrückter Schnee in die wenigstens eine Aussparung und über deren randoffenen Abschnitt ausweichen kann und damit aus dem Eingriffsbereich der beiden Stirnplatten beziehungsweise der Kupplungselemente heraus gelangt. Die in Richtung der Frontrichtung weisende Kontaktfläche dient der Aufnahme von Druckkräften beim Ankuppeln der kompatiblen Stirnplatte eines anderen Kupplungskopfes. Bei einem solchen Ankuppeln liegen die stirnseitigen Kontaktflächen beider Stirnplatten aneinander an.

Eine alternative Ausführung gemäß WO2023012145 A1 beschreibt das Vorsehen von in der Stirnplattenebene vorgesehenen Aussparungen zum Aufnehmen von Schnee und Eis.

Der vorliegenden Erfindung liegt die Aufgabe zugrunde, weitere Lösungen für eine Stirnplatte für einen Kupplungskopf mit hoher Stabilität einerseits bei gleichzeitiger ausreichender Abfuhr von Eis und Schnee anzugeben.

Die erfindungsgemäße Aufgabe wird durch eine Stirnplatte mit den Merkmalen von Anspruch 1 gelöst. In den abhängigen Ansprüchen werden besonders vorteilhafte und zweckmäßige Ausgestaltungen der Erfindung sowie ein Kupplungskopf mit einer entsprechenden Stirnplatte und eine automatische Zugkupplung angegeben.

Eine Stirnplatte für einen Kupplungskopf einer Schienenfahrzeugkupplung, insbesondere automatischen Zugkupplung, umfassend
einen Kupplungsvorsprung, der in eine Frontrichtung von der Stirnplatte hervorsteht und eine in Breitenrichtung der Stirnplatte beabstandet zum Kupplungsvorsprung angeordnete Kupplungsöffnung zur Aufnahme eines Kupplungsvorsprungs einer Stirnplatte einer Gegen-Schienenfahrzeugkupplung;
eine stirnseitige Kontaktfläche zum Aufnehmen von Druckkräften beim Zusammenwirken mit einer Gegen-Schienenfahrzeugkupplung, welche durch wenigstens eine außerhalb von Kupplungsvorsprung und/oder Kupplungsöffnung positionierte zumindest abschnittsweise randoffene, sich zum Außenumfang der Stirnplatte erstreckende, vorzugsweise bündig mit dem Außenumfang der Stirnplatte abschließende Aussparung unterbrochen oder in eine Vielzahl von Kontaktflächensegmenten unterteilt und gegenüber benachbarten Bereichen erhaben ist, wobei zumindest eine randoffene Aussparung einen sich teilweise in Umfangsrichtung um den Kupplungsvorsprung und/oder die Kupplungsöffnung erstreckenden, einen Freiraum zu den Kontaktflächen bildenden erhabenen Bereichen ausbildenden Teilbereich aufweist;
ist dadurch gekennzeichnet, dass die Fläche des Querschnittes des Freiraumes über die Verlaufsrichtung des Teilbereiches betrachtet an jeder Stelle eine Mindestgröße von größer 60mm², vorzugsweise größer 66mm² aufweist.

Diese Ausführung erlaubt zum einen eine nahe Positionierung der Kontaktflächensegmente zum Kupplungsvorsprung und/oder der Kupplungsöffnung und damit die Bereitstellung ausreichend großer Kontaktflächensegmentbereiche, was mit einer hohen Stabilität einhergeht. Zum anderen werden ausreichend Freiräume zum Abtransport von Schnee und Eis bereitgestellt, insbesondere gerade auch beim Zusammenwirken mit der Stirnplatte einer Gegen-Schienenfahrzeugkupplung, wenn diese frei von derartigen randoffenen Aussparungen ist. Die Ausführung bewirkt ferner beim Kuppelvorgang, wenn sich die beiden Stirnplatten miteinander zu kuppelnder Schienenfahrzeugkupplungsköpfe aufeinander zu bewegen, dass zwischen den Stirnplatten eingeschlossener und beim Kuppelvorgang durch das Zusammenwirken von Kupplungsvorsprung einer Schienenfahrzeugkupplung und Kupplungsöffnung der Gegen-Schienenfahrzeugkupplung abgestreifter oder zusammengedrückter Schnee in die wenigstens eine Aussparung und über deren randoffenen Abschnitt ausweichen und über diese beim weiteren aufeinander zubewegen der Stirnplatten von Schienenfahrzeugkupplung und Gegen-Schienenfahrzeugkupplung weggeführt werden kann. Eis und Schnee gelangt damit aus dem Eingriffsbereich der beiden Stirnplatten beziehungsweise der Kupplungselemente heraus. Dies ist insbesondere dann von Vorteil, wenn die Stirnplatte bei einer Schienenfahrzeugkupplung mit Hakenscheibe und Kuppelösen umfassenden Drehverschluss zum Einsatz gelangt, da die Kuppelöse zum Zusammenwirken mit der Gegen-Schienenfahrzeugkupplung im Kupplungsvorsprung geführt und aus diesem herausragt und somit frei gehalten wird. Durch die Freiräume schaffenden Teilbereiche wird eine Abfuhr auch über große Umfangsbereiche um Kupplungsvorsprung und/oder Kupplungsöffnung möglich.

Die Fläche des Querschnittes des sich teilweise in Umfangsrichtung um den Kupplungsvorsprung erstreckenden Freiraumes kann je nach An- und Zuordnung unterschiedlich beschrieben werden. Dabei ist die Fläche des Querschnitts in einer durch zwei Senkrechte an die Tangente an den Außenumfang des Kupplungsvorsprunges beschreibbaren Ebene durch den Kupplungsvorsprung, die Verbindungsflächen zwischen Kupplungsvorsprung und Kontaktfläche und die theoretische Verlängerung der Kontaktfläche bis zum Kupplungsvorsprung definiert bzw. begrenzt. Die Fläche des Querschnittes des sich teilweise in Umfangsrichtung um die Kupplungsöffnung erstreckenden Freiraumes in einer durch zwei Senkrechte an die Tangente an den Außenumfang der Kupplungsöffnung beschreibbaren Ebene ist durch die Verbindungsfläche zwischen dem Außenumfang der Kupplungsöffnung und der Kontaktfläche und die sich schneidenden theoretischen Verlängerungen von Kontaktfläche und Umfangsfläche der Kupplungsöffnung definiert bzw. begrenzt.

Die Fläche des Querschnittes des einzelnen Freiraumes ist in beiden Fällen vorzugsweise durch eine Größe im Bereich von 60mm² bis 130mm², vorzugsweise 66mm² bis 120mm² charakterisiert. Diese Größenbereiche stellen besonders vorteilhafte Ausbildungen dar, mittels der die gestellten Anforderungen mit minimalem Aufwand umgesetzt werden können.

Die Ausgestaltung des Querschnittsprofils des den Freiraum beschreibenden Teilbereiches der randoffenen Aussparung über deren Verlauf in Umfangsrichtung von Kupplungsvorsprung und/oder Kupplungsöffnung ist gemäß einer ersten Ausgestaltung vorzugsweise frei von Änderungen, d.h. der schmale Bereich wird konstant gehalten und bildet somit keine Engstellen.

Gemäß einer zweiten Ausgestaltung kann der in Umfangsrichtung von Kupplungsvorsprung und/oder Kupplungsöffnung verlaufende Teilbereich aber auch in Richtung der Öffnung zum Außenumfang der Stirnplatte betrachtet erweitert ausgebildet werden.

Bei allen vorgenannten Ausbildungen kann eine einzige zusammenhängende Aussparung vorgesehen sein, welche zumindest abschnittsweise randoffen ist oder aber es können zwei oder mehrere einzelne zumindest abschnittsweise randoffene Aussparungen vorgesehen sein. Die Kupplungsvorsprung und/oder Kupplungsöffnung in Umfangsrichtung zumindest teilweise unter Ausbildung der Freiräume umschließenden Teilbereiche münden dabei jeweils in die größeren , sich in Richtung des Außenumfanges der Stirnplatte erstreckenden rückversetzten Bereiche.

Gemäß einer besonders vorteilhaften Ausgestaltung ist vorgesehen, dass die stirnseitige Kontaktfläche zumindest eine außerhalb der Kupplungsöffnung positionierte zumindest abschnittsweise randoffene, sich zum Außenumfang der Stirnplatte erstreckende, vorzugsweise bündig mit dem Außenumfang der Stirnplatte abschließende Aussparung mit wenigstens einem sich teilweise in Umfangsrichtung um die Kupplungsöffnung erstreckenden, einen Freiraum zu den Kontaktflächen bildenden erhabenen Bereichen ausbildenden Teilbereich aufweist, wobei die zumindest eine Aussparung die Kontaktfläche in ein den Kupplungsvorsprung bündig umschließendes und sich bis zum Außenumfang der Stirnplatte erstreckendes erstes Kontaktflächensegment und zumindest ein oder mehrere weitere zweite Kontaktflächensegmente, welche in Umfangsrichtung um die Kupplungsöffnung beabstandet zu dieser positioniert sind, unterteilt. Mit dieser Lösung wird der Abtransport von Eis und Schnee vollständig auf die Seite der Kupplungsöffnung verlegt, während über das erste Kontaktflächensegment eine große gleichmäßige und durchgängig ebene Verdrängungsfläche bereitgestellt wird.

In einer ersten Ausbildung dieser Ausgestaltung ist die zumindest eine Aussparung dabei vorzugsweise derart ausgebildet und angeordnet, dass nur ein in Umfangsrichtung um die Kupplungsöffnung angeordnetes weiteres zweites Kontaktflächensegment vorgesehen ist, welches in Breitenrichtung der Stirnplatte betrachtet die Kupplungsöffnung auf der vom Kupplungsvorsprung weg gerichteten Seite der Kupplungsöffnung positioniert ist, wobei der einen Freiraum zu den Kontaktflächen bildenden erhabenen Bereichen ausbildende Teilbereich sich in Umfangsrichtung zumindest teilweise oder vorzugsweise vollständig über die Erstreckung des zweiten Kontaktflächensegmentes um die Kupplungsöffnung erstreckt. In diesem Fall erstrecken sich die Freiräume um einen Teilbereich des Kupplungsvorsprunges in Umfangsrichtung und münden in große bündig mit dem Außenumfang der Stirnplatte abschließende offene Ausnehmungen, welche in Einbaulage betrachtet in vertikaler Richtung nach oben und unten an der Stirnplatte verlaufend ausgerichtet sind.

Der einzelne Teilbereich erstreckt sich bei dieser Ausbildung in Umfangsrichtung der Kupplungsöffnung betrachtet über einen Winkel von bis zu 180°, vorzugsweise 160°.

In einer zweiten Ausbildung dieser Ausgestaltung ist die zumindest eine Aussparung derart ausgebildet und angeordnet, dass mehrere in Umfangsrichtung um die Kupplungsöffnung angeordnete weitere zweite Kontaktflächensegmente vorgesehen sind, welche in Breitenrichtung der Stirnplatte betrachtet zur Kupplungsöffnung auf der vom Kupplungsvorsprung weg gerichteten Seite der Kupplungsöffnung beabstandet zu dieser positioniert sind. Dabei werden durch die Kontaktflächensegmentausbildung vorzugsweise Winkelbereiche für die Teilbereiche in Umfangsrichtung um die Kupplungsöffnung im Bereich von 40° bis 70° realisiert.

Die Kontaktflächensegmente sind insbesondere derart positioniert und ausgebildet, dass diese räumlich getrennt voneinander angeordnete lokale Krafteinleitungsbereiche zur Aufnahme von Druckkräften beim Ankuppelvorgang bereitstellen.

Die Anordnung der Kontaktflächensegmente und geometrische Ausgestaltung dieser ist dabei im Wesentlichen von der Grundgeometrie der Stirnplatte und der Anordnung der Kuppelelemente abhängig. Die Anordnung der Kontaktflächensegmente erfolgt in einem Abstand zu den Kuppelelementen unter Ausbildung zumindest eines Teilbereiches einer zumindest abschnittsweise randoffenen Aussparung. Diese erstreckt sich in den Bereich des Außenumfanges der Stirnplatte, vorzugsweise direkt bis zum Außenumfang der Stirnplatte.

Vorzugsweise ist die Stirnplatte durch eine im Wesentlichen rechteckige Grundfläche charakterisiert. Zusätzlich kann diese um Flächenbereiche zur Anordnung des Greifers oder anderer Eingleitflächen für den Kuppelvorgang erweitert sein. Die Anordnung der Kuppelelemente erfolgt zentral. Die Anordnung der Kontaktflächensegmente erfolgt dann in diesem Fall vorzugsweise in den vier Eckenbereichen außerhalb der Kuppelelemente, wobei die Kontaktflächensegmente entweder bündig mit dem Außenumfang der Stirnplatte abschließen oder aber im äußeren Randbereich bzw. im Bereich des Außenumfanges an der Stirnseite vorgesehen sind. Im letztgenannten Fall bilden diese mit den in Richtung zum Außenumfang der Stirnplatte weisenden Flächenbereichen zusätzliche Abgleitflächen für Schnee etc.

Um den Abtransport von Schnee während des Kuppelvorgangs zu optimieren, kann die wenigstens eine randoffene Aussparung wenigstens eine in einem Randbereich der Aussparung angeordnete Schräge umfassen, deren Oberfläche in Richtung des Randes gewandt ist. In anderen Worten weist die Stirnplatte im Bereich der Schräge eine Fase auf, also eine Oberfläche auf der Frontseite, die zum Rand hin zunehmend zurückversetzt ist. Dadurch wird der für den Abtransport von Schnee zur Verfügung stehende Raum hin zum Außenumfang der Stirnplatte vergrößert. Alternativ oder zusätzlich kann die Aussparung auch mit Schrägen versehen sein, die in Richtung zur Mitte hin, d.h. insbesondere entlang des Außenumfanges zwischen zwei Kontaktflächensegmenten ausgehend von diesen jeweils in die Mitte hin gerichtet sind.

D.h. die Schrägen der Aussparungen können insbesondere im Randbereich, d.h. Bereich des Außenumfanges gegenüber der Kontaktfläche und/oder der Grundfläche der Aussparung in Richtung von den Kuppelelementen zum Randbereich betrachtet (in Einbaulage Höhenrichtung) und/oder quer dazu (in Einbaulage Breitenrichtung) verlaufend ausgebildet sein. Die Fasen und Schrägen können dabei je nach Fertigungsverfahren variieren.

Die Schräge weist bevorzugt einen Winkel von wenigstens 10° zu der Kontaktfläche und/oder einer Grundfläche der Aussparung auf.

Ferner kann zusätzlich oder alternativ vorgesehen sein, dass die die Aussparung definierenden Umfangsflächenbereiche der Kontaktflächensegmente, welche senkrecht oder in einem Winkel zur eigentlichen Kontaktfläche gegenüber der Grundfläche der Aussparung verlaufend angeordnet sind und die Kontur der Aussparung mit definieren, in Richtung zum Außenumfang derart verlaufend ausgebildet sind, dass die einzelne randoffene Aussparung zum Außenumfang der Stirnplatte hin jeweils entlang dieser Umfangsfläche entweder durch die gleiche Weite bzw. eine konstante Querschnittsgeometrie in einer Ebene parallel zur Kontaktfläche betrachtet zwischen zwei benachbarten Kontaktflächensegmenten charakterisiert ist oder aber vorzugsweise mit sich ändernder Querschnittsgeometrie, insbesondere Erweiterung in Richtung Außenumfang der Stirnplatte ausgebildet ist.

Gemäß einer Ausführungsform der Erfindung weist die Stirnplatte einen in der Frontrichtung von der Stirnplatte hervorstehenden Greifer auf, der von einer zumindest abschnittsweise randoffenen Aussparung über seinem Umfang zumindest teilweise oder vollständig umschlossen wird, wobei je nach Ausführungsform auch Öffnungen bzw. Durchbrüche vorgesehen sein können, durch die komprimierter Schnee ausweichen kann. Beispielsweise wird diese den Greifer umschließende randoffene Aussparung durch eine ebene, parallel oder winklig zu der Kontaktfläche zurückversetzte Fläche gebildet. In anderen Worten, erstreckt sich der Greifer ausgehend von einer solchen Fläche. Der Greifer kann beispielsweise durch eine bogenförmige oder abgewinkelte Stange gebildet werden oder eine solche umfassen, die insbesondere aus der Fläche hervorsteht.

Die wenigstens eine randoffene Aussparung weist bevorzugt eine Grundfläche auf, die um wenigstens 2,5 mm oder wenigstens 5 mm gegenüber der Kontaktfläche zurückversetzt ist. Die Grundfläche kann teilweise oder vollständig parallel zur der Kontaktfläche verlaufen, insbesondere jedoch auch zumindest in einem oder einigen Abschnitten die genannte Schräge(n) aufweisen. Diese deutliche Zurückversetzung der Grundfläche gegenüber der Kontaktfläche bildet während des Kuppelvorgangs und im gekuppelten Zustand einen ausreichenden Raum, in welchen Schnee und Eis verdrängt werden kann, ohne den Kuppelvorgang oder den gekuppelten Zustand zu beeinträchtigen.

Ein erfindungsgemäßer Kupplungskopf weist ein Kupplungskopfgehäuse und eine lösbar oder unlösbar am Kupplungskopfgehäuse angeschlossene erfindungsgemäße Stirnplatte auf. Vorzugsweise wird die Stirnplatte in einer Schienenfahrzeugkupplung, insbesondere automatischen Zugkupplung, insbesondere Güterwagenkupplung eingesetzt, umfassend
einen Kupplungskopf zum Zusammenwirken mit dem Kupplungskopf einer Gegen-Schienenfahrzeugkupplung eingesetzt. Der Kupplungskopf weist ein Gehäuse zum Aufnehmen eines eine Kuppelverschlusses mit Arretierung auf, wobei der Kuppelverschluss als Drehverschluss mit einer Kuppelöse und einem Herzstück ausgeführt ist, wobei das Herzstück um eine Hauptachse verdrehbar ist zwischen unterschiedlichen Funktionsstellungen. Die Kuppelöse ist mit einem ersten Ende verdrehbar um eine Kuppelösenachse am Herzstück angeschlossen und weist ein zweites freies Ende auf, wobei das zweite freie Ende durch den Kupplungsvorsprung geführt ist.

Die Erfindung soll nachfolgend anhand eines Ausführungsbeispiels und den Figuren exemplarisch beschrieben werden. Es zeigen:
- Figuren 1a und 1b: eine beispielhafte Ausführungen einer erfindungsgemäßen Stirnplatte;
- Figuren 2a und 2b: in schematisiert vereinfachter Darstellung den Zustand des Einfahrens eines Kuppelvorsprunges in eine Kupplungsöffnung einer Gegen-Zugkupplung und das Zusammenwirken von Kupplungsvorsprung und Kupplungsöffnung einer Zugkupplung und einer Gegen-Zugkupplung im zusammengefahrenem Zustand;
- Figur 3: eine weitere Ausbildung einer Stirnfläche einer Zugkupplung und in strichpunktierter Ausgestaltung das Zusammenwirken mit einem Kontaktflächensegment einer Gegenkupplung;
- Figuren 4a bis 4c: Ausschnitte aus der Stirnplatte in einer Schnittebene durch die Kupplungsöffnung, welche senkrecht zur Kontaktflächenebene verläuft;
- Figuren 5a bis 5c: schematisiert vereinfacht Schienenfahrzeugkupplungen;
- Figur 6: beispielhaft eine vorteilhafte Anwendung für eine Schienenfahrzeugkupplung, insbesondere automatische Zugkupplung mit Kegel/Trichter-Ausführung und Drehverschluss mit Hakenplatte und Kuppelöse im Schnitt durch den Kupplungskopf.

In den Figuren 1a bis 5c ist eine Stirnplatte 10 oder sind Ausschnitte aus dieser dargestellt, welche bevorzugt in einer Schienenfahrzeugkupplung 9 mit einem Kupplungskopf 13 mit Trichter/Kegel-Profil und Kupplungsverschlussmitteln 21, insbesondere einem Kupplungsverschluss 22 in Form eines Drehverschlusses und eine Arretierung 23, wie beispielhaft in Figur 6 in einer Schnittdarstellung wiedergegeben, zum Einsatz gelangt. Der Kupplungsverschluss 22 ist mit einer Kuppelöse 25 und einem Herzstück 24 ausgeführt, wobei das Herzstück 24 um eine Hauptachse HA verdrehbar zwischen einzelnen Funktionsstellungen ist. Die Kuppelöse 25 ist mit einem ersten Ende verdrehbar um eine Kuppelösenachse am Herzstück 24 angeschlossen ist und weist ein zweites freies Ende zum Zusammenwirken mit dem Herzstück einer Gegen-Schienenfahrzeugkupplung auf. Das Herzstück 24 weist ein Maul 26 zur Aufnahme eines entsprechenden zweiten Endes einer Kuppelöse eines kompatiblen Gegen-Kupplungskopfes auf.

Dem Herzstück 24 ist ein Federspeicher F zugeordnet. Das Herzstück 24 ist entgegen der Kraft des Federspeichers F aus der gekuppelten Stellung in die entkuppelte Stellung und durch die Kraft des Federspeichers aus der entkuppelten Stellung in die kuppelbereite Stellung und aus der kuppelbereiten Stellung in die gekuppelte Stellung verdrehbar.

Die Arretierung 23, welche den Kupplungsverschluss 21 in der jeweils geeigneten Stellung hält oder entsprechend zum Übergang in eine andere Stellung durch Verdrehen des Herzstückes 24 freigibt, weist einen entgegen einer Federkraft in Kuppelrichtung der Zugkupplung verschiebbaren Stempel S und eine quer oder schräg zur Kuppelrichtung verschiebbare Klinkenstange K auf. Die Klinkenstange ist gelenkig am Herzstück 24 angeschlossen und vom Herzstück 24 bei dessen Verdrehung aus der gekuppelten Stellung in die entkuppelte Stellung in eine Rastposition verschiebbar, in welcher die Klinkenstange K eine Verdrehung des Herzstückes 24 zurück, das heißt in Richtung aus der entkuppelten Stellung in die gekuppelte Stellung blockiert. Der Stempel S wiederum ist bewegbar zwischen einer ersten Position und einer zweiten Position. In der ersten Position, in welcher der Stempel entgegen der Federkraft verschoben ist, blockiert der Stempel die Klinkenstange in der Rastposition und in der zweiten Position, in welche der Stempel durch die Federkraft aus der ersten Position verschoben wird, löst der Stempel die Klinkenstange aus der Rastposition.

Die Stirnplatte 10 kann dabei entweder einteilig mit einem Kupplungskopfgehäuse 11 ausgebildet sein oder aber lösbar an ein solches Kupplungskopfgehäuse 11 angeschlossen werden. Ein derartig ausgebildeter Kupplungskopf 13 ist dazu beispielhaft in schematisiert vereinfachter Darstellung für eine an einem Schienenfahrzeug 19 angelenkte bzw. mit diesem verbundene Schienenfahrzeugkupplung 9 in den Figuren 5a bis 5c wiedergegeben. Figur 5a zeigt eine Ausführung mit lösbarer Stirnplatte 10. Die Verbindung erfolgt beispielsweise lösbar mittels entsprechenden Befestigungselementen 12. Um insbesondere ein Verschrauben der Stirnplatte 10 mit dem Kupplungskopfgehäuse 11 zu ermöglichen, sind Schraubenöffnungen vorgesehen. Diese erstrecken sich durch die Kontaktfläche 7. Figur 5b zeigt eine Ausführung mit integraler Ausbildung von Kupplungskopfgehäuse 11 und Stirnplatte 10. Figur 5c zeigt beispielhaft eine weitere Ausbildung mit lösbarer Stirnplatte 10, bei welcher Kupplungskopfgehäuse 11 und Kupplungsstange 21 integral ausgebildet sind. Stirnplatte 10 und das Kupplungskopfgehäuse 11 bilden zusammen den Kupplungskopf 13 oder sind zumindest Bestandteile desselben

In allen Figuren ist beispielhaft ein Koordinatensystem an die Stirnplatte 10 zur Erläuterung der einzelnen Richtungen angelegt. Die X-Richtung entspricht in Einbaulage am Kupplungskopf 13 der Längsrichtung des Schienenfahrzeuges 19. Die Y-Richtung beschreibt die Breitenrichtung, d.h. Richtung senkrecht zur Längsrichtung. Die Z-Richtung beschreibt die Höhenrichtung.

Die Stirnplatte 10 weist eine vom Kupplungskopfgehäuse 11 weg gerichtete Stirnseite 14 zum Zusammenwirken mit einem nicht dargestellten Gegen-Kupplungskopf auf. An der von der Stirnseite 14 weg gerichteten rückwärtigen Seite ist die Stirnplatte 10 je nach Anbindung an das Kupplungskopfgehäuse 11 entweder mit diesem einteilig ausgebildet, wie in Figur 5b dargestellt oder aber wie in Figur 5a, 5c wiedergegeben zum Zusammenwirken mit diesem ausgebildet und verbunden.

Die Figuren 1a und 1b verdeutlichen besonders vorteilhaft ausgestaltete Stirnplatten 10.

Die Stirnplatte 10 weist an ihrer in Frontrichtung weisenden Stirnseite 14 eine stirnseitige Kontaktfläche 7 zum Zusammenwirken mit einer Kontaktfläche eines Gegen-Kupplungskopfes, insbesondere zur Aufnahme von Druckkräften beim Kuppeln mit einer kompatiblen Gegen-Schienenfahrzeugkupplung auf. Die Stirnplatte 10 umfasst einen Kupplungsvorsprung 1, der in eine Frontrichtung von der Stirnplatte 10 hervorsteht und als Kupplungskegel ausgeführt ist. Seitlich daneben ist eine Kupplungsöffnung 6 positioniert, die einen entsprechenden Kupplungsvorsprung einer Gegen-Schienenfahrzeugkupplung aufnehmen kann.

Die stirnseitige Kontaktfläche 7 ist durch wenigstens eine außerhalb von Kupplungsvorsprung 1 und/oder Kupplungsöffnung 6 positionierten zumindest abschnittsweise randoffenen Aussparung 3 unterbrochen oder in eine Vielzahl räumlich getrennt voneinander angeordnete und insbesondere für die Einleitung von Druckkräften lokale Krafteinleitungsbereiche bildende Kontaktflächensegmente 5.1, 5.2 in Figur 1a und 5.1 bis 5.3 in Figur 1b unterteilt. Die zumindest eine randoffene Aussparung 3 weist in den Figuren 1a und 1b einen sich teilweise in Umfangsrichtung um die Kupplungsöffnung 6 erstreckenden Teilbereich unter Ausbildung eines Freiraumes F zwischen diesem und den Kontaktfläche 7 bildenden erhabenen Bereichen auf. Damit ergibt sich zwischen den Kontaktflächensegmenten 5 ein Raum, in den Schnee beim Kuppeln eindringen kann.

Die Fläche des Querschnittes des sich teilweise in Umfangsrichtung um die Kupplungsöffnung 6 erstreckenden Freiraumes F in einer durch zwei Senkrechte an die Tangente an den Außenumfang 16 der Kupplungsöffnung 6 beschreibbaren Ebene ist dabei durch die Verbindungsfläche 17 zwischen Kupplungsöffnung 6 und Kontaktfläche 7 und die sich schneidenden theoretischen Verlängerungen von Kontaktfläche 7 und Umfangsfläche der Kupplungsöffnung 6 begrenzt. Die Fläche des Querschnittes des einzelnen Freiraumes F ist durch eine Größe im Bereich von 60mm² bis 130mm², vorzugsweise 66mm² bis 120mm² charakterisiert.

Die außerhalb der Kupplungsöffnung 6 positionierte wenigstens eine zumindest abschnittsweise randoffene Aussparung 3 erstreckt sich jeweils vom Bereich des Außenumfanges, vorzugsweise direkt vom Außenumfang 15 der die Stirnplatte 10 beschreibenden Grundgeometrie in Richtung der Kupplungsöffnung 6, insbesondere über einen Teilbereich in Umfangsrichtung um diese in einem Abstand. Ist die Stirnplatte 10 im Wesentlichen rechteckig, erstrecken sich die Aussparungen 3 in den jeweiligen Eckbereichen bis zum Außenumfang 15, wobei diese die Kontaktfläche 7 in räumlich getrennt voneinander angeordnete und lokale Krafteinleitungsbereiche bildende Segmente unterteilt.

In Figur 1a ist die zumindest eine Aussparung 3 derart ausgebildet und angeordnet, dass nur ein in Umfangsrichtung um die Kupplungsöffnung 6 angeordnetes weiteres zweites Kontaktflächensegment 5.2 vorgesehen ist, welches in Breitenrichtung der Stirnplatte betrachtet zur Kupplungsöffnung 6 auf der vom Kupplungsvorsprung weg gerichteten Seite der Kupplungsöffnung 6 positioniert ist, wobei der einen Freiraum zu den Kontaktflächen bildenden erhabenen Bereichen ausbildende Teilbereich sich in Umfangsrichtung zumindest teilweise, hier vorzugsweise vollständig über die Erstreckung des zweiten Kontaktflächensegmentes 5.2 um die Kupplungsöffnung erstreckt.

Im dargestellten Fall erstreckt sich der den Freiraum F bildende Teilbereich der Aussparung 3 in Umfangsrichtung der Kupplungsöffnung 6 betrachtet über einen Winkel von bis zu 180° und geht dann jeweils in den sich bis zum Außenumfang 15 erweitert erstreckenden Bereich über.

Demgegenüber zeigt Figur 1b eine Ausführung, bei welcher die randoffene Aussparung 3 derart ausgebildet und angeordnet ist, dass mehrere in Umfangsrichtung um die Kupplungsöffnung 6 angeordnete weitere zweite Kontaktflächensegmente 5.2, 5.3 vorgesehen sind, welche in Breitenrichtung der Stirnplatte betrachtet, die Kupplungsöffnung 6 auf der vom Kupplungsvorsprung 1 weg gerichteten Seite der Kupplungsöffnung 6 beabstandet zu dieser positioniert sind. Der Kupplungsvorsprung 1 wird auch hier wie in Figur 1a von einem Kontaktflächensegment 5.1, welches bündig mit dem Kupplungsvorsprung 1 und dem Außenumfang 15 der Stirnplatte 10 abschließt, umschlossen. Die Kontaktflächensegmente 5.2, 5.3 sind jeweils in den Eckbereichen der Stirnplatte 10, vorzugsweise bündig mit dem Außenumfang 15 und unter Ausbildung des Freiraumes F beabstandet zum Außenumfang 15 der Kupplungsöffnung 6 positioniert. Die die Freiräume F bildenden Teilbereiche der Aussparung 3 erstrecken sich über einen Winkel von ca. 45° um den Außenumfang der Kupplungsöffnung 6.

Bei beiden Ausführungen in den Figuren 1a, 1b schließen die Kontaktflächensegmente nicht bündig mit der Kupplungsöffnung 6 ab.

Die Figuren 2a und 2b verdeutlichen beispielhaft das Zusammenwirken zweier erfindungsgemäßer Stirnplatten 10 in einer Ansicht in Längsrichtung. Figur 2a zeigt beispielhaft den Kuppelvorsprung 1 einer Stirnplatte 10' einer Gegen-Schienenfahrzeugkupplung beim Einfahren in die Kupplungsöffnung 6 einer Stirnplatte 10 einer Schienenfahrzeugkupplung. Die Figur 2b gibt diese im eingefahrenen Zustand wieder, wenn die Stirnseiten beider aneinanderliegen. Erkennbar in Figur 2b der Freiraum F.

Figur 3 zeigt eine alternative Ausbildung der Freiraum F bildenden Teilbereiche Dabei sind zwei sich jeweils von den in Umfangsrichtung ausgerichteten Endbereichen der Kontaktflächensegmente erstreckende Teilbereiche vorgesehen, die sich in Umfangsrichtung um die Kupplungsöffnung jeweils nur über einen Teilbereich erstrecken. Das Kontaktflächensegment 5.2 liegt dabei in einem mittleren Teilbereich an der Kupplungsöffnung 6 bündig an.

Die Figuren 4a bis 4c zeigen unterschiedliche Ausgestaltungen des Übergangsbereiches, insbesondere der Verbindungsfläche 17 zwischen Außenumfang 16 der Kupplungsöffnung 6 und Kontaktfläche 7 und verdeutlichen die Begrenzungen der Freiräume F durch diese sowie die Verlängerungen von Außenumfang Kupplungsöffnung 6 und Kontaktfläche 7, welche mittels unterbrochener Linie dargestellt sind. Figur 4b enthält in der Verbindungsfläche 17 eine Fase 18, Figur 4c weist eine durch Radien beschreibbare Verbindungsfläche 17 auf.

Ferner ist in den gezeigten Ausführungsbeispielen gemäß Figur 1a und 1b ein aus der Stirnplatte 10 in der Frontrichtung herausragender Greifer 8 vorgesehen, der mit einem entsprechenden Greifer der Gegenkupplung zusammenarbeitet, um die beiden Stirnplatten beziehungsweise Schienenfahrzeugkupplungsköpfe miteinander beim Kuppelvorgang zu zentrieren.

An der Stirnseite 14 ist zumindest eine gegenüber der zumindest einen Kontaktfläche 7 zurückgesetzte Fläche 5 unter Ausbildung einer Aussparung 3 vorgesehen, welche in einer Stirnplattenebene betrachtet in Umfangsrichtung vollständig von der zumindest einen stirnseitigen Kontaktfläche 7 oder zumindest einer stirnseitigen Kontaktfläche 7 und zumindest einem der Kupplungselemente 1, 6 umschlossen ist. Die Kontaktfläche 7 bildet dabei keine die Stirnseite 14 vollständig überdeckende Fläche, sondern die Kontaktfläche 7 wird von zumindest einer, die Stirnseite 14 wenigstens teilweise überdeckenden Fläche gebildet. Dabei können eine oder aber auch mehrere Kontaktflächen 7 vorgesehen werden, welche jeweils für sich allein oder zusammen mit den Kuppelelementen die Aufnahmebereiche bildende Aussparungen 3 bzw. Vertiefungen in Umfangsrichtung in der Stirnplattenebene betrachtet umschließen.

### Bezugszeichenliste

- 1: Kupplungsvorsprung; Kegel
- 2: zurückgesetzte Fläche
- 3: Aussparung
- 4: Schräge
- 5: Kontaktflächensegment
- 6: Kupplungsöffnung
- 7: Kontaktfläche
- 8: Greifer
- 9: Schienenfahrzeugkupplung
- 10: Stirnplatte
- 11: Kupplungskopfgehäuse
- 12: Befestigungselemente
- 13: Kupplungskopf
- 14: Stirnseite
- 15: Außenumfang
- 16: Außenumfang
- 17: Verbindungsfläche
- 18: Fase
- 19: Schienenfahrzeug
- 21: Kupplungsverschlussmittel
- 22: Kupplungsverschluss
- 23: Arretierung
- 24: Herzstück
- 25: Kuppelöse
- 26: Maul

## Patentansprüche

1. Stirnplatte (10) für einen Kupplungskopf einer Schienenfahrzeugkupplung, insbesondere automatischen Zugkupplung, umfassend einen Kupplungsvorsprung (1), der in eine Frontrichtung von der Stirnplatte (10) hervorsteht und eine in Breitenrichtung der Stirnplatte beabstandet zum Kupplungsvorsprung angeordnete Kupplungsöffnung (6) zur Aufnahme eines Kupplungsvorsprungs einer Stirnplatte einer Gegen-Schienenfahrzeugkupplung;
eine stirnseitige Kontaktfläche (7) zum Aufnehmen von Druckkräften beim Zusammenwirken mit einer Gegen-Schienenfahrzeugkupplung, welche durch wenigstens eine außerhalb von Kupplungsvorsprung und/oder Kupplungsöffnung positionierte zumindest abschnittsweise randoffene, sich zum Außenumfang der Stirnplatte erstreckende, vorzugsweise bündig mit dem Außenumfang der Stirnplatte abschließende Aussparung (3) unterbrochen oder in eine Vielzahl von Kontaktflächensegmenten unterteilt und gegenüber benachbarten Bereichen erhaben ist, wobei zumindest eine randoffene Aussparung einen sich teilweise in Umfangsrichtung um den Kupplungsvorsprung und/oder die Kupplungsöffnung erstreckenden, einen Freiraum zu den Kontaktflächen bildenden erhabenen Bereichen ausbildenden Teilbereich aufweist;
**dadurch gekennzeichnet, dass** die Fläche des Querschnittes des Freiraumes über die Verlaufsrichtung des Teilbereiches betrachtet an jeder Stelle eine Mindestgröße von größer 60mm², vorzugsweise größer 66mm² aufweist.

2. Stirnplatte (10) gemäß Anspruch 1, **dadurch gekennzeichnet, dass**
- die Fläche des Querschnittes des sich teilweise in Umfangsrichtung um den Kupplungsvorsprung erstreckenden Freiraumes in einer durch zwei Senkrechte an die Tangente an den Außenumfang des Kupplungsvorsprunges beschreibbaren Ebene durch den Kupplungsvorsprung, die Verbindungsflächen zwischen Kupplungsvorsprung und Kontaktfläche und die theoretische Verlängerung der Kontaktfläche bis zum Kupplungsvorsprung begrenzt ist und/oder
- die Fläche des Querschnittes des sich teilweise in Umfangsrichtung um die Kupplungsöffnung erstreckenden Freiraumes in einer durch zwei Senkrechte an die Tangente an den Außenumfang der Kupplungsöffnung beschreibbaren Ebene durch die Verbindungsfläche zwischen Kupplungsöffnung und Kontaktfläche und die sich schneidenden theoretischen Verlängerungen von Kontaktfläche und Umfangsfläche der Kupplungsöffnung begrenzt ist wobei die Fläche des Querschnittes des einzelnen Freiraumes durch eine Größe im Bereich von 60mm² bis 130mm², vorzugsweise 66mm² bis 120mm² charakterisiert ist.

3. Stirnplatte (10) nach einem der Ansprüche 1 oder 2, **dadurch gekennzeichnet, dass** das Querschnittsprofil des den Freiraum beschreibenden Teilbereiches der randoffenen Aussparung über deren Verlauf in Umfangsrichtung konstant ist.

4. Stirnplatte (10) nach einem der Ansprüche 1 oder 2, **dadurch gekennzeichnet, dass** das Querschnittsprofil des den Freiraum beschreibenden Teilbereiches der randoffenen Aussparung über deren Verlauf in Umfangsrichtung sich in Richtung des Außenumfanges der Stirnplatte betrachtet, erweiternd ausgebildet ist.

5. Stirnplatte (10) nach einem der Ansprüche 1 bis 4, **dadurch gekennzeichnet, dass** die stirnseitige Kontaktfläche zumindest eine außerhalb der Kupplungsöffnung positionierte zumindest abschnittsweise randoffene, sich zum Außenumfang der Stirnplatte erstreckende, vorzugsweise bündig mit dem Außenumfang der Stirnplatte abschließende Aussparung (3) mit wenigstens einem sich teilweise in Umfangsrichtung um die Kupplungsöffnung erstreckenden, einen Freiraum zu den Kontaktflächen bildenden erhabenen Bereichen ausbildenden Teilbereich aufweist, wobei die zumindest eine Aussparung die Kontaktfläche in ein den Kupplungsvorsprung bündig umschließenden und sich bis zum Außenumfang der Stirnplatte erstreckendes erstes Kontaktflächensegment und zumindest ein oder mehrere weitere zweite Kontaktflächensegmente, welche in Umfangsrichtung um die Kupplungsöffnung beabstandet zu dieser positioniert sind, unterteilt.

6. Stirnplatte (10) gemäß Anspruch 5, **dadurch gekennzeichnet, dass** die zumindest eine Aussparung derart ausgebildet und angeordnet ist, dass nur ein in Umfangsrichtung um die Kupplungsöffnung angeordnetes weiteres zweites Kontaktflächensegment vorgesehen ist, welches in Breitenrichtung der Stirnplatte betrachtet die Kupplungsöffnung auf der vom Kupplungsvorsprung weg gerichteten Seite der Kupplungsöffnung positioniert ist, wobei der einen Freiraum zu den Kontaktflächen bildenden erhabenen Bereichen ausbildende Teilbereich sich in Umfangsrichtung zumindest teilweise oder vorzugsweise vollständig über die Erstreckung des zweiten Kontaktflächensegmentes um die Kupplungsöffnung erstreckt.

7. Stirnplatte (10) gemäß Anspruch 6, **dadurch gekennzeichnet, dass** der einzelne Teilbereich sich in Umfangsrichtung der Kupplungsöffnung betrachtet über einen Winkel von bis zu 180°, vorzugsweise 160° erstreckt.

8. Stirnplatte (10) gemäß Anspruch 5, **dadurch gekennzeichnet, dass** die zumindest eine Aussparung derart ausgebildet und angeordnet ist, dass mehrere in Umfangsrichtung um die Kupplungsöffnung angeordnete weitere zweite Kontaktflächensegmente vorgesehen sind, welche in Breitenrichtung der Stirnplatte betrachtet die Kupplungsöffnung auf der vom Kupplungsvorsprung weg gerichteten Seite der Kupplungsöffnung beabstandet zu dieser positioniert sind.

9. Stirnplatte nach einem der Ansprüche 1 bis 8, **dadurch gekennzeichnet, dass** die wenigstens eine randoffene Aussparung (3) wenigstens eine in einem Randbereich der Aussparung (3) angeordnete Schräge (4) aufweist, deren Oberfläche in Richtung des Randes gewandt ist, wobei die Schräge (4) einen Winkel von wenigstens 10° zu der Kontaktfläche (7) aufweist.

10. Stirnplatte (10) gemäß einem der Ansprüche 1 bis 9, **dadurch gekennzeichnet, dass** die Kupplungselemente einen in der Frontrichtung von der Stirnplatte (10) hervorstehenden Greifer (8) umfassen, der von einer zumindest abschnittsweise randoffenen Aussparung (3) über seinem Umfang zumindest teilweise umschlossen wird, wobei insbesondere die den Greifer (8) umschließende randoffene Aussparung (3) durch eine ebene, parallel oder winkelig zu der Kontaktfläche (7) zurückversetzte Fläche (9) gebildet wird.

11. Stirnplatte (10) gemäß einem der Ansprüche 1 bis 10, **dadurch gekennzeichnet, dass** wenigstens eine randoffene Aussparung (3) eine Grundfläche aufweist, die um wenigstens 2,5 mm oder wenigstens 5 mm gegenüber der Kontaktfläche (7) zurückversetzt ist.

12. Stirnplatte (10) gemäß Anspruch 11, **dadurch gekennzeichnet, dass** die Grundfläche zumindest abschnittsweise parallel zur Kontaktfläche (7) ist.

13. Kupplungskopf einer Schienenfahrzeugkupplung, insbesondere einer automatischen Zugkupplung insbesondere zum Einsatz im Güterverkehr umfassend ein Kupplungskopfgehäuse (11) und eine lösbar oder unlösbar am Kupplungskopfgehäuse (11) angeschlossenen Stirnplatte (10) gemäß einem der Ansprüche 1 bis 10.

14. Schienenfahrzeugkupplung, insbesondere automatische Zugkupplung, insbesondere Güterwagenkupplung umfassend
einen Kupplungskopf gemäß Anspruch 13 zum Zusammenwirken mit dem Kupplungskopf einer Gegen-Schienenfahrzeugkupplung, der Kupplungskopf ein Gehäuse zum Aufnehmen eines eine Kuppelverschlusses mit Arretierung umfasst, wobei der Kuppelverschluss als Drehverschluss mit einer Kuppelöse und einem Herzstück ausgeführt ist, das Herzstück um eine Hauptachse verdrehbar ist zwischen unterschiedlichen Funktionsstellungen; die Kuppelöse mit einem ersten Ende verdrehbar um eine Kuppelösenachse am Herzstück angeschlossen ist und ein zweites freies Ende aufweist, wobei das zweite freie Ende durch den Kupplungsvorsprung geführt ist.
